# EUROPÄISCHE PATENTSCHRIFT

(11) **EP 1 060 485 B1**
(45) Veröffentlichungstag und Bekanntmachung des Hinweises auf die Patenterteilung: **24.10.2001**
(21) Anmeldenummer: 99900823.8
(22) Anmeldetag: 21.01.1999
(51) Int. Cl.: H01F 27/32

(54) **MEHRFACHPARALLELLEITER FÜR ELEKTRISCHE MASCHINEN UND GERÄTE**
MULTIPLE PARALLEL CONDUCTOR FOR ELECTRICAL MACHINES AND DEVICES
CONDUCTEUR MULTIPLE A AMES PARALLELES

(30) Priorität: 24.02.1998 AT 32898
(43) Veröffentlichungstag der Anmeldung: 20.12.2000
(73) Patentinhaber: ASTA Elektrodraht GmbH, A-2755 Oed/Bez. Wiener Neustadt (AT)
(72) Erfinder: PONWEISER, Johann, A-2822 Erlach (AT); SCHNAUBELT, Gernot, A-2763 Pernitz (AT)
(74) Vertreter: VA TECH Patente GmbH
(86) Internationale Anmeldenummer: AT9900014
(87) Internationale Veröffentlichungsnummer: WO9944209

(56) Entgegenhaltungen:
- WO-A-95/30991
- DE-A- 19 609 260
- DE-C- 541 636
- FR-A- 2 609 571
- GB-A- 1 103 764

## Beschreibung

Die vorliegende Erfindung betrifft einen Mehrfachparallelleiter für eine elektrische Maschine, insbesondere für einen Transformator, bestehend aus einer Mehrzahl von benachbarten, vorzugsweise voneinander isolierten Teilleitern, die zu einem Bündel zusammengefaßt sind, sowie ein Verfahren zur Herstellung eines solchen Mehrfachparallelleiters. Weiters betrifft die vorliegende Erfindung eine Wicklung für eine elektrische Maschine, insbesondere ein Transformator mit einer Ober- und einer Unterspannungswicklung, bestehend aus zumindest einem Mehrfachparallelleiter der oben genannten Art, wobei aufeinanderfolgende Windungen des Mehrfachparallelleiters oder parallel gewickelte Mehrfachparallelleiter axial und/oder radial benachbart angeordnet sind.

Zur Verbesserung der Kühlung von elektrischen Leitern sind Mehrfachparallelleiter mit einer gitterförmigen Umwicklung bekannt. Beispielsweise ist in der internationalen Veröffentlichung WO95/30991 der Anmelderin ein Mehrfachparallelleiter, bestehend aus einer Mehrzahl von Teilleitern oder Drilleitern beschrieben, welcher mit einem großmaschigen Webband oder Gitterband aus Polyester oder einem Glasseide/Polyester-Gemisch umbändert ist, welches eine Maschenweite von zumindest 2 mm aufweist. Gegebenenfalls ist der Mehrfachparallelleiter und/oder das Web- bzw. Gitterband noch mit einem teilvernetzten Epoxidharz imprägniert. Mit einem solchen Webband kann ein stabiler kompakter Leiter hergestellt werden, bei welchem die Teilleiter direkt mit dem Kühlmedium in Kontakt stehen. Durch diese wesentlich verbesserten Kühleigenschaften sind eine kompaktere und kostengünstigere Bauweise von elektrischen Maschinen und Geräten möglich. Wird ein Mehrfachparallelleiter dieser Art in der Weise verarbeitet, daß einzelne Windungen oder parallel gewickelte Mehrfachparallelleiter direkt aneinander liegen, besteht die Gefahr, daß die Lackisolation der Teilleiter durch Reibung beschädigt und die elektrischen Eigenschaften der Wicklung dadurch beeinträchtigt werden. Aus diesem Grund wird ein Mehrfachparallelleiter dieser Art in der Praxis so verarbeitet, daß zwischen zwei benachbarten Mehrfachparallelleitern Distanzstücke angeordnet sind.

Weiters ist aus der US 3 098 113 ein elektrischer Leiter bekannt, welcher vollständig mit einer ölimprägnierbaren Hauptisolierung und einer flüssigkeitsundurchlässigen Teilisolierung umgeben ist, um zwar eine Ölimprägnierung zu ermöglichen, jedoch ein Eindringen von Wasser zumindest teilweise zu verhindern. Die flüssigkeitsundurchlässige Teilisolierung ist wiederum mit einer ölimprägnierbaren Umhüllung versehen. Im Hinblick auf einen kompakten und stabilen Leiter ist diese Konstrukion unvorteilhaft, da sie zumindest abschnittsweise doppelte und dreifache Isolierschichten erfordert. Weiters zeichnet sich dieser Leiter durch vergleichsweise schlechte Kühleigenschaften aus.

Es ist eine Aufgabe der vorliegenden Erfindung, durch Weiterentwicklung von Mehrfachparallelleitern der oben genannten Art eine Möglichkeit zu finden, Wicklungen mit einem noch höheren Füllfaktor zu schaffen, bei welchen eine Beeinträchtigung der elektrischen Eigenschaften vermieden werden kann und dennoch gute Kühleigenschaften erzielt werden. Weiters ist es eine Aufgabe der Erfindung, ein Verfahren zur Herstellung eines solchen Mehrfachparallelleiters anzugeben, sowie eine Möglichkeit zur Herstellung von Wicklungen, bestehend aus zumindest einem solchen Mehrfachparallelleiter zu schaffen.

Diese Aufgabe wird ausgehend von dem oben angeführten Mehrfachparallelleiter erfindungsgemäß dadurch gelöst, daß über den Außenflächen des Teilleiterbündels eine flächige Schutzisolation vorgesehen ist, welche zumindest einen Oberflächenabschnitt des Teilleiterbündels überdeckt und zumindest einen weiteren Oberflächenabschnitt des Teilleiterbündels nicht überdeckt, wobei die Oberflächenabschnitte, bezogen auf die Längsrichtung des Mehrfachparallelleiters, nebeneinander angeordnet sind, und daß darüber zumindest abschnittsweise eine gitterförmige Umhüllung, z.B. ein Gitternetzband, eine Faden-Umspinnung od.dgl. vorgesehen ist. Bei einem Verfahren der erfindungsgemäßen Art ist demnach vorgesehen, daß auf das Teilleiterbündel eine zumindest eine Seitenfläche, jedoch nicht den gesamten Umfang des Teilleiterbundels überdeckende flächige Schutzisolation aufgebracht wird und daß das Teilleiterbündel samt Schutzisolation mit einer gitterförmigen Umhüllung versehen wird. Eine Wicklung bestehend aus zumindest einem erfindungsgemäßen Mehrfachparallelleiter, bei welcher aufeinanderfolgende Windungen des Mehrfachparallelleiters oder parallel gewickelte Mehrfachparallelleiter axial und/oder radial benachbart angeordnet sind, ist erfindungsgemäß dadurch gekennzeichnet, daß von den einander zugewandten Seitenflächen benachbarter Windungsabschnitte des Mehrfachparallelleiters zumindest eine Seitenfläche mit einer flächigen Schutzisolation versehen ist. Bei einer Ausführungsform der erfindungsgemäßen Wicklung mit einem besonders hohen Füllfaktor stehen die mit einer flächigen Schutzisolation versehenen Seitenflächen miteinander unmittelbar in Kontakt.

Durch die Kombination einer Schutzisolation mit einer gitterförmigen Umhüllung wird sowohl eine erhöhte mechanische Festigkeit als auch eine höhere Spannungsfestigkeit erreicht, sodaß die einzelnen Mehrfachparallelleiter einer Windung -ohne Zwischenschaltung von Distanzstücken- unmittelbar übereinander oder nebeneinander angeordnet werden können, ohne die elektrischen Eigenschaften dabei zu beeinträchtigen. Durch die freie Zugänglichkeit der nicht miteinander in Kontakt stehenden Oberflächen des Mehrfachparallelleiters für das Kühlmedium und die guten Kühlungseigenschaften eines mit einer gitterförmigen Umhüllung versehenen Mehrfachparallelleiters ist eine ausreichende Kühlung des Leiters bzw. der Wicklung gewährleistet. Durch diese erfindungsgemäße Lösung können somit der Füllfaktor und folglich die Herstellkosten für eine Wicklung weiter reduziert und die Betriebssicherheit weiter erhöht werden.

Bei einer bevorzugten Ausführungsform des erfindungsgemäßen Mehrfachparallelleiters umfaßt die Schutzisolation eine oder mehrere Seitenflächen und die dieser Seitenfläche bzw. diesen Seitenflächen zugewandten Kantenbereiche der benachbarten, nicht mit einer Schutzisolation versehenen Seitenflächen und gegebenenfalls die Kantenbereiche zwischen benachbarten, mit einer Schutzisolation versehenen Seitenflächen. Damit ist ein erhöhter Schutz des Leiters im Bereich der Kanten möglich, sodaß die elektrische Spannungsfestigkeit weiter gesteigert werden kann.

Bei einer Wicklung, bei welcher benachbarte Mehrfachparallelleiter über zwei Seitenflächen miteinander in Kontakt stehen, z.B. bei einer Vierergruppe, überdeckt die Schutzisolation vorzugsweise zumindest zwei benachbarte Seitenflächen des Mehrfachparallelleiters, um einen allseitigen Schutz des Mehrfachparallelleiters zu ermöglichen.

Die flächige Schutzisolation ist vorzugsweise eine Papierisolation, welche aufgrund ihrer guten Isoliereigenschaften und des geringen Platzverbrauchs für die Zwecke der vorliegenden Erfindung hervorragend geeignet ist.

Weitere Merkmale der vorliegenden Erfindung ergeben sich aus der nachfolgenden Beschreibung von nicht einschränkenden Ausführungsbeispielen des erfindungsgemäßen Mehrfachparallelleiters bzw. einer damit hergestellten Wicklung, wobei auf die beiliegenden Figuren Bezug genommen wird, die folgendes zeigen:
Fig. 1 einen Mehrfachparallelleiter gemäß der Erfindung mit einer Schutzisolation an der Oberseite,
Fig. 2 einen Mehrfachparallelleiter gemäß der Erfindung mit einer seitlichen Schutzisolation,
Fig. 3 einen Mehrfachparallelleiter gemäß der Erfindung mit einer L-förmigen Schutzisolation,
Fig. 4a, 4b eine Wicklung der erfindungsgemäßen Art, bei welcher einzelne Windungen des Mehrfachparallelleiters oder parallelgewickelter Mehrfachparallelleiter axial und/oder radial aneinander liegen und
Fig. 5 eine Wicklung der erfindungsgemäßen Art, bei welcher einzelne Windungen des Mehrfachparallelleiters oder parallelgewickelter Mehrfachparallelleiter axial über einen Teil der Wicklung unmittelbar aneinander liegen, im übrigen Teil voneinander beabstandet sind.

Im folgenden wird auf die Figur 1 Bezug genommen, in welcher ein Mehrfachparallelleiter 1 für eine elektrische Maschine am Beispiel eines Drilleiters für die Unterspannungswicklung eines Transformators dargestellt ist. Der Mehrfachparallelleiter weist eine Anzahl von Teilleitern 2, z. B. flache Kupferleiter mit einem rechteckigen Querschnitt auf.

Jeder Teilleiter 2 ist mit einer Isolierung 3, im vorliegenden Fall einem Lacküberzug versehen. Zur Herstellung des Mehrfachparallelleiters werden die einzelnen Teilleiter 2 in der gewünschten Anzahl und Ausrichtung zu einem Teilleiterbündel zusammengefaßt.

Bei dem vorliegenden Ausführungsbeispiel ist an der Oberseite des Teilleiterbündels eine Schutzisolation 4 angeordnet, welche die gesamte Oberseite und die dieser Oberseite zugewandten Kantenbereiche der Seitenflächen überdeckt. Die Seitenflächen und die Unterseite des Teilleiterbündels bleiben ohne Schutzisolation. Als Material für die Schutzisolation wird ölimprägnierbarer Isolierstoff, vorzugsweise Papier, in der erforderlichen Qualität und Dicke gewählt.

Die Anordnung des Teilleiterbündels mit der Schutzisolation ist zur Erreichung der erforderlichen Stabilität mit einem großmaschigen Gitterband 5 umwickelt. Weitere informationen betreffend das Gitterband 5 können der eingangs angeführten internationalen Anmeldung WO95/30991 der Anmelderin entnommen werden, welche ausdrücklich als ein Teil der vorliegenden Offenbarung anzusehen ist.

Anstelle des oben angeführten Gitterbandes 5 können im Rahmen der vorliegenden Erfindung natürlich auch alle anderen, dem Fachmann bekannte Mittel zur Stabilisierung eines Teilleiterbündels, bei welchem das Kühlmedium mit zumindest einer Seitenfläche des Teilleiterbündels in unmittelbarem Kontakt gerät, z. B. eine kreuzweise Umwicklung mit Fäden, verwendet werden.

In den Figuren 2 und 3 sind weitere Ausführungsbeispiele für den erfindungsgemäßen Mehrfachparallelleiter anhand eines Drilleiters für die Unterspannungs- oder Mittelspannungswicklung eines Transformators dargestellt. In der nachfolgenden Beschreibung werden für dieselben Merkmale identische Bezugszeichen verwendet und diese nicht mehr ausführlich erläutert.

Bei dem Mehrfachparallelleiter 1 von Figur 2 ist die Schutzisolation 4 an einer Seitenfläche und eines dieser Seitenfläche zugewandten Teilabschnittes der Oberseite angeordnet, wobei sich diese Schutzisolation vorzugsweise auch über die angrenzenden Kantenbereiche erstreckt. Der restliche Abschnitt der Oberseite, die Unterseite und die gegenüberliegende Seitenfläche sind ohne Schutzisolation.

Bei dem Ausführungsbeispiel eines erfindungsgemäßen Mehrfachparallelleiters 1 gemäß Figur 3 erstreckt sich die Schutzisolation 4 über eine Seitenfläche und die gesamte Oberseite des Mehrfachparallelleiters 1, wobei wiederum vorzugsweise die angrenzenden Kantenbereiche mit umfaßt sind. Die gegenüber liegende Seitenfläche und die Unterseite verbleiben ohne Schutzisolation.

Die Anordnung der Schutzisolation gemäß der oben beschriebenen Ausführungsbeispiele ist nicht einschränkend. Im Rahmen der vorliegenden Erfindung kann eine Schutzisolation an jeder beliebigen Stelle angeordnet sein und sich über beliebige Oberflächenabschnitte erstrecken. Im Rahmen der vorliegenden Erfindung ist lediglich vorgesehen, daß sich die Schutzisolation über zumindest einen Oberflächenabschnitt (Seitenfläche, Oberseite, Unterseite) erstreckt und zumindest einen Oberflächenabschnitt frei läßt.

Im Rahmen der vorliegenden Erfindung können weiters zwei oder mehr Schutzisolationen vorgesehen sein, welche beispielsweise diametral gegenüberliegend oder aneinander angrenzend angeordnet sein können.

Bei einer in Figur 4a dargestellten Ausführungsvariante einer erfindungsgemäßen Wicklung sind die miteinander in Kontakt stehenden Seitenflächen zweier oder mehrerer Mehrfachparallelleiter 1 mit je einer Schutzisolation 4 versehen, um die elektrische Spannungsfestigkeit der Wicklung weiter zu erhöhen.

Bei einer anderen, nicht dargestellten Wicklung können die Mehrfachparallelleiter, anstelle der axialen Richtung, auch in einer um 90° versetzten radialen Richtung unmittelbar nebeneinander angeordnet werden. In diesem Fall ist die Schutzisolation an den vertikalen Begrenzungsflächen zwischen den einzelnen Windungen der radialen Wicklung angeordnet.

Bei einer in Figur 4b dargestellten Ausführungsvariante einer erfindungsgemäßen Wicklung ist nur ein Teil der miteinander in Kontakt stehenden Seitenflächen zweier oder mehrerer Mehrfachparallelleiter mit einer flächigen Schutzisolation 4 versehen.

In Figur 5 ist eine Wicklung 6 für einen Transformator dargestellt, welche durch einen als sogenannten Drilleiter ausgebildeten Mehrfachparallelleiter 7 hergestellt wird, der aus einer großen Anzahl von Teilleitern 2 besteht.

Bei dem dargestellten Ausführungsbeispiel sind die einzelnen Windungen des Mehrfachparallelleiters 7 in axialer Richtung übereinander angeordnet, wobei eine Anzahl von Windungen unmittelbar miteinander in Kontakt steht und eine Anzahl von Windungen mittels (nicht dargestellten) Distanzstücken voneinander beabstandet ist, um zwischen den Windungen Kühlkanäle für das Kühlmedium, z. B. Öl, ausbilden zu können, welche in Figur 5 mittels Pfeilen dargestellt sind.

Die erfindungsgemäß ausgebildeten Mehrfachparallelleiter 7 sind so angeordnet, daß zumindest an einer der horizontalen Begrenzungsflächen, über welche die einzelnen Windungen unmittelbar miteinander in Kontakt stehen, zumindest ein Mehrfachparallelleiter 7 mit einer Schutzisolation 4 versehen ist.

Natürlich können auch solche Mehrfachparallelleiter 7, welche mit benachbarten Windungen nicht unmittelbar in Kontakt stehen, ebenso mit einer Schutzisolation 4 gemäß der vorliegenden Erfindung ausgestattet sein, um die mechanische Stabilität und die elektrische Spannungsfestigkeit des Mehrfachparallelleiters zu erhöhen. Ein solcher Mehrfachparallelleiter ist in Figur 5 oben dargestellt.

Im Rahmen der vorliegenden Erfindung können Mehrfachparallelleiter weiters sowohl in radialer als auch in axialer Richtung miteinander verwickelt werden, z. B. in Vierergruppen (Fig. 4a, 4b). Für diesen Fall ist vorzugsweise eine L-förmige Schutzisolation vorgesehen (siehe auch Fig. 3), welche sich sowohl über eine horizontale, als auch eine vertikale Seitenfläche eines jeden Mehrfachparallelleiter erstreckt.

Die oben mit Bezug auf die Figuren beschriebenen Ausführungsbeispiele sind keineswegs einschränkend. Im Rahmen der vorliegenden Erfindung ist jede beliebige, für den Fachmann realisierbare Kombinationen der erläuterten Anordnungen und Merkmale umfaßt.

## Patentansprüche

1. Mehrfachparallelleiter (1) für eine elektrische Maschine, insbesondere für einen Transformator, bestehend aus einer Mehrzahl von benachbarten, vorzugsweise voneinander isolierten Teilleitern (2), die zu einem Bündel zusammengefaßt sind, **dadurch gekennzeichnet, daß** über den Außenflächen des Teilleiterbündels eine flächige Schutzisolation (4) vorgesehen ist, welche zumindest einen Oberflächenabschnitt des Teilleiterbündels überdeckt und zumindest einen weiteren Oberflächenabschnitt des Teilleiterbündels nicht überdeckt, wobei die Oberflächenabschnitte, bezogen auf die Längsrichtung des Mehrfachparallelleiters, nebeneinander angeordnet sind, **und daß** darüber zumindest abschnittsweise eine gitterförmige Umhüllung (5), z.B. ein Gitternetzband, eine Faden-Umspinnung od.dgl., vorgesehen ist.

2. Mehrfachparallelleiter nach einem der Ansprüche 1, **dadurch gekennzeichnet, daß** die Schutzisolation (4) eine oder mehrere Seitenflächen des Teilleiterbündels und die dieser Seitenfläche bzw. diesen Seitenflächen zugewandten Kantenbereiche der benachbarten, nicht mit einer Schutzisolation versehenen Seitenflächen und gegebenenfalls die Kantenbereichen zwischen benachbarten, mit einer Schutzisolation versehenen Seitenflächen umfaßt.

3. Mehrfachparallelleiter nach einem der Ansprüche 1 oder 2, **dadurch gekennzeichnet, daß** die Schutzisolation (4) zwei benachbarte Seitenflächen des Teilleiterbündels überdeckt.

4. Mehrfachparallelleiter nach Anspruch 1, **dadurch gekennzeichnet, daß** die flächige Schutzisolation (4) ein ölimprägnierbarer Isolierstoff, vorzugsweise eine Papierisolation ist.

5. Mehrfachparallelleiter nach Anspruch 1, **dadurch gekennzeichnet, daß** die Teilleiter lackisoliert sind.

6. Verfahren zur Herstellung eines Mehrfachparallelleiters (1) für eine elektrische Maschine, insbesondere ein Transformator, wobei einzelne, vorzugsweise voneinander isolierte Teilleiter (2) zu einem Teilleiterbündel zusammengefaßt werden, **dadurch gekennzeichnet, daß** auf das Teilleiterbündel eine zumindest eine Seitenfläche, jedoch nicht den gesamten Umfang des Teilleiterbündels überdeckende flächige Schutzisolation (4) aufgebracht wird und daß das Teilleiterbündel samt Schutzisolation mit einer gitterförmigen Umhüllung (5) versehen wird.

7. Verfahren nach Anspruch 6, **dadurch gekennzeichnet, daß** zur Herstellung der Schutzisolation (4) ein ölimprägnierbarer Isolierstoff, vorzugsweise Papier verwendet wird.

8. Verfahren nach Anspruch 6 oder 7, **dadurch gekennzeichnet, daß** die Schutzisolation mit dem Teilleiterbündel verklebt wird.

9. Wicklung für eine elektrische Maschine, insbesondere ein Transformator, bestehend aus zumindest einem Mehrfachparallelleiter (1, 7) nach einem der Ansprüche 1 bis 5, wobei aufeinanderfolgende Windungen des Mehrfachparallelleiters (1, 7) oder parallelgewickelter Mehrfachparallelleiter axial und/oder radial benachbart angeordnet sind, **dadurch gekennzeichnet, daß** von den einander zugewandten Seitenflächen benachbarter Windungsabschnitte des bzw. der Mehrfachparallelleiter (1, 7) zumindest eine Seitenfläche mit einer flächigen Schutzisolation (4) versehen ist.

10. Wicklung nach Anspruch 8, **dadurch gekennzeichnet, daß** die mit einer flächigen Schutzisolation (4) versehenen Seitenflächen miteinander unmittelbar in Kontakt stehen.

11. Transformator mit einer Oberspannungswicklung und einer Unterspannungswicklung, welche zumindest abschnittsweise durch einen Mehrfachparallelleiter nach einem der Ansprüche 1 bis 6 gebildet ist, **dadurch gekennzeichnet, daß** zumindest die der Grenzfläche zwischen der Oberspannungswicklung und der Unterspannungswicklung zugewandte Oberseite des Mehrfachparallelleiters (1, 7) der Unterspannungswicklung eine flächige Schutzisolation aufweist.

## Claims

1. A multiple parallel conductor (1) for an electrical machine, specifically for a transformer, containing a plurality of adjacent conductor elements (2) preferably isolated from each other which are combined to form a bundle **characterised in that** a two-dimensional protective insulating material (4) which covers at least one surface portion of said bundle of conductor elements and does not cover at least another surface portion of said bundle of conductor elements is provided on the outer surfaces of said bundle of conductor elements wherein said surface portions are arranged adjacent to each other in relation to the longitudinal direction of said multiple parallel conductor and that a grid-like sheathing (5) such as a gridded tape, a thread cover or the like is provided thereon in at least some portions.

2. The multiple parallel conductor as claimed in Claim 1 **characterised in that** said protective insulating material (4) includes one or multiple side faces of said bundle of conductor elements and the edge regions of the adjacent side faces which are not provided with a protective insulating material, which (the edge regions) face said side face(s) and, as appropriate, the edge regions between adjacent side faces provided with said protective insulating material.

3. The multiple parallel conductor as claimed in Claim 1 or 2 **characterised in that** said protective insulating material (4) covers two adjacent side faces of said bundle of conductor elements.

4. The multiple parallel conductor as claimed in Claim 1 **characterised in that** said two-dimensional protective insulating material (4) is an insulating material impregnatable with oil, preferably insulating paper.

5. The multiple parallel conductor as claimed in Claim 1 **characterised in that** said conductor elements are enamelled.

6. A method for the manufacture of a multiple parallel conductor (1) for an electrical machine, specifically a transformer, wherein individual conductor elements (2) which are preferably isolated from each other, are combined to form a bundle of conductor elements **characterised in that** a two-dimensional protective insulating material (4) which covers at least one side face but does not cover the entire circumference of said bundle of conductor elements is applied to said bundle of conductor elements **and that** said bundle of conductor elements including the protective insulating material is provided with a grid-like sheathing (5).

7. The method as claimed in Claim 6 **characterised in that** an insulating material impregnatable with oil, preferably paper, is used for the preparation of the protective insulating material (4).

8. The method as claimed in Claim 6 or 7 **characterised in that** said protective insulating material is agglutinated to said bundle of conductor elements.

9. A winding for an electrical machine, specifically a transformer, containing at least one multiple parallel conductor (1, 7) as claimed in any one of Claims 1 to 5 wherein successive turns of said multiple parallel conductor (1, 7) or of parallel-wound multiple parallel conductors are arranged in an axially and/or radially adjacent manner **characterised in that** at least one side face of the side faces of adjacent turn portions of the multiple parallel conductor(s) (1, 7), which face each other, are provided with a two-dimensional protective insulating material (4).

10. The winding as claimed in Claim 8 **characterised in that** said side faces provided with said two-dimensional protective insulating material (4) are in direct contact with each other.

11. A transformer having a high-voltage winding and a low-voltage winding which is formed at least in some portions by the multiple parallel conductor as claimed in any one of Claims 1 to 6 **characterised in that at** least the top surface of said multiple parallel conductor (1, 7) of said low-voltage winding which faces the boundary surface between said high-voltage winding and said low-voltage winding comprises a two-dimensional protective insulating material.

## Revendications

1. Conducteur multiple à âmes parallèles (1) pour une machine électrique, en particulier pour un transformateur, constitué d'une pluralité de conducteurs élémentaires (2) voisins, de préférence isolés les uns des autres, regroupés en un faisceau, **caractérisé en ce que** sur les surfaces extérieures du faisceau de conducteur élémentaire est prévue une isolation protectrice (4) plate, qui couvre au moins un tronçon de surface du faisceau de conducteurs élémentaires et ne recouvre pas au moins un autre tronçon de surface du faisceau de conducteurs élémentaires, les tronçons de surface en se référant à la direction longitudinale du conducteur multiple à âmes parallèles étant disposés les uns à côté des autres, et **en ce que**, au-dessus, au moins par tronçon, est prévu un gainage (5) en forme de grille par exemple une bande à filet en grille, un guipage en fil ou analogue.

2. Conducteur multiple à âmes parallèles selon la revendication 1, **caractérisé en ce que** l'isolation protectrice (4) plate entoure une ou plusieurs faces latérales du faisceau de conducteurs élémentaires et les zones d'arête, tournées vers cette face latérale ou ces faces latérales, des faces latérales voisines, non munies d'une isolation protectrice et, le cas échéant, les zones d'arête situées entre des faces latérales voisines, munies d'une isolation protectrice.

3. Conducteur multiple à âmes parallèles selon l'une des revendications 1 ou 2, **caractérisé en ce que** l'isolation protectrice (4) recouvre deux faces latérales voisines du faisceau de conducteurs élémentaires.

4. Conducteur multiple à âmes parallèles selon la revendication 1, **caractérisé en ce que** l'isolation protectrice (4) plate est une substance isolante susceptible d'être imprégnée d'huile, de préférence une isolation en papier.

5. Conducteur multiple à âmes parallèles selon la revendication 1, **caractérisé en ce que** les conducteurs élémentaires sont isolés par vernissage.

6. Procédé de fabrication d'un conducteur à âmes parallèles (1) pour une machine électrique, en particulier un transformateur, des conducteurs élémentaires (2) individuels, de préférence isolés les uns des autres, étant regroupés en un faisceau de conducteurs élémentaires,
**caractérisé en ce que**, sur le faisceau de conducteurs élémentaires, est appliqué une isolation protectrice (4) plate, recouvrant au moins une face latérale, cependant pas l'ensemble de la périphérie du faisceau de conducteurs élémentaires, et **en ce que** le faisceau de conducteurs élémentaires avec l'isolation protectrice sont munis d'un gainage (5) en forme de grille.

7. Procédé selon la revendication 6, **caractérisé en ce que**, pour fabriquer l'isolation protectrice (4), est utilisée une substance isolante susceptible d'être imprégnée d'huile, de préférence en papier.

8. Procédé selon la revendication 6 ou 7, **caractérisé en ce que** l'isolation protectrice est collée au faisceau de conducteurs élémentaires.

9. Enroulement pour une machine électrique, en particulier un transformateur, constitué d'au moins un conducteur multiple à âmes parallèles (1,7) selon l'une des revendications 1 à 5, des enroulements successifs du conducteur multiple à âmes parallèles (1,7), ou bien de conducteurs multiples à âmes parallèles enroulés en parallèle, étant disposés de façon axialement et/ou radialement voisine, **caractérisé en ce que**, parmi les faces latérales, tournées les unes vers les autres, de tronçons d'enroulement voisins du ou des conducteurs multiples à âmes parallèles (1,7), au moins une face latérale est munie d'une isolation protectrice (4) plate.

10. Enroulement selon la revendication 8, **caractérisé en ce que** les faces latérales munies d'une isolation protectrice (4) plate sont directement mises en contact ensemble.

11. Transformateur avec un enroulement de haute tension et un enroulement de basse tension qui est constitué, au moins par tronçons, par un conducteur multiple à âmes parallèles selon l'une des revendications 1 à 6, **caractérisé en ce qu'**au moins la face supérieure, tournée vers la face limite entre l'enroulement de haute tension et l'enroulement de basse tension, du conducteur multiple à âmes parallèles (1,7) de l'enroulement de basse tension présentent une isolation protectrice plate.
